# EUROPÄISCHE PATENTSCHRIFT

(11) **EP 4 209 635 B1**
(45) Veröffentlichungstag und Bekanntmachung des Hinweises auf die Patenterteilung: **01.01.2025**
(21) Anmeldenummer: 22207974.1
(22) Anmeldetag: 17.11.2022
(51) Int. Cl.: E01F 9/615, E01F 9/619, E01F 9/677, F21V 33/00

(54) **SIGNALPFOSTEN**
SIGNALLING POST
POTEAU DE SIGNALISATION

(30) Priorität: 16.12.2021 DE 102021133541
(43) Veröffentlichungstag der Anmeldung: 12.07.2023
(73) Patentinhaber: Zimmermann, Reto, 3715 Adelboden (CH)
(72) Erfinder: Zimmermann, Reto, 3715 Adelboden (CH)
(74) Vertreter: Müller, Jochen

(56) Entgegenhaltungen:
- EP-A1- 3 174 021
- CH-A1- 711 039
- GB-A- 2 485 195
- JP-B2- 4 055 063
- JP-U- 3 172 868
- KR-A- 20120 063 637
- KR-A- 20130 071 553
- KR-B1- 101 726 862
- KR-B1- 102 226 032

## Beschreibung

Die Erfindung bezieht sich auf einen Signalpfosten.

Unfälle an Zebrastreifen bzw. Fußgängerüberwegen, Schutzwegen oder dergleichen werden in der Regel durch verschiedene Risikofaktoren hervorgerufen. Oftmals gehört eine schlechte Sicht bzw. Wahrnehmung dieser besonderen Situation dazu. Geschieht ein solcher Unfall, erleiden Fussgänger meist schwere Verletzungen, wobei dem Autofahrer letztendlich die alleinige Verantwortung am Unfall angelastet wird. Insbesondere bei diffusen Lichtverhältnissen und nachts entstehen häufig gefährliche Situationen, in denen sich Verkehrsteilnehmer gegenseitig schlecht wahrnehmen können.

In Städten mit hohem Verkehrsaufkommen und der nötigen Infrastruktur werden an Fußgängerüberwegen häufig Ampelanlagen für Fussgänger installiert, die gegebenenfalls mittels Druckschalter zur Verkehrssteuerungsroutine hinzugeschaltet werden können. Solche Ampelanlagen sind relativ kostenintensiv.

Die EP 3 091 523 A1 offenbart eine Signalisationsvorrichtung mit mindestens einem ersten Warnpfosten und einem zweiten Warnpfosten, mindestens einer Verbindungsleitung zwischen den Warnpfosten und einer Einschaltvorrichtung, wobei mit der Einschaltvorrichtung und der Verbindungsleitung mindestens eine erste Blinkleuchte an dem ersten Warnpfosten und mindestens eine zweite Blinkleuchte an dem zweiten Warnpfosten einschaltbar sind. Der Warnpfostens wird mittels einer Fußplatte oder mittels eines unteren Sockelstücks in einem ersten Fundament an einer ersten Fahrspur befestigt. Die Einschaltvorrichtung umfasst mindestens eine Lichtschranke oder mindestens einen Bewegungssensor. Bei dieser Signalisationsvorrichtung erweist es sich insbesondere als problematisch, dass ein Einschalten der Blinkleuchte beispielsweise auch durch aufgewirbelte oder herunterfallende Blätter oder sonstige erfasste sich bewegende Gegenstände oder vorbeilaufende Menschen nicht ausgeschlossen ist.

Die KR 102226032 B1 offenbart einen flexiblen Straßenpoller mit einem Gehäuse aus Kunststoff, in dem zwei Hülsen aus Metall angeordnet sind. Die beiden Hülsen 30, 40 sind mit einer Spanneinrichtung 60, 61 mit einer Stange 62 miteinander verbunden und die flexible Stange 62 erlaubt ein Abknicken und selbsttätiges Zurückstellen des Straßenpollers bei einem äußeren Aufprall. Dabei ist eine Basis des Straßenpollers in eine Röhre im Boden einsetzbar und ein Verbindungsbolzen ist vorgesehen, um die Basis mit einem unteren Abschnitt des Straßenpollers zu verbinden. Weiterhin kann die Basis mit dem unteren Abschnitt des Straßenpollers mit einem Bajonettverschluss verbunden werden. Insbesondere sind die Verbindungsbolzen sowie die Bestandteile des Bajonettverschlusses nicht innerhalb des röhrenförmigen Straßenpollers angeordnet, sondern in einem außen umlaufenden Kragen.

Die JP 4055063 B2 offenbart eine Display-Säule zur Wiedergabe von Informationen. Dabei sind zwischen einzelnen Modulen jeweils mehrere Verbinder vorgesehen, die einerseits in Nuten im Modul 10A eingeführt und festgeschraubt sind und andererseits ebenfalls in Nuten im benachbarten Modul eingeführt und festgeschraubt werden. Die Verbinder verbinden lediglich unmittelbar benachbarte Module miteinander und durchgreifen nicht die gesamte Display-Säule.

Die CH 711 039 A1 offenbart einen Warnpfosten mit einer Blinkleuchte.

Die JP 3172868 U offenbart einen beleuchteten Signalpoller, der aus mehreren Modulen besteht, zwischen denen jeweils ein Deckel mit einem scheibenförmigen Körper eingesetzt ist. Für eine Verdrahtung ist eine Ausnehmung in der Scheibe vorgesehen.

Die KR 101726862 B1 offenbart einen Signalpoller, der mittels eines Bajonettverschlusses in einem Sockel verankerbar ist.

Die KR 20130071553 A offenbart einen Signalpoller, der mittels eines Bajonettverschlusses in einem Sockel verankerbar ist.

Die GB 2485195 A offenbart einen Signalpoller, der mittels eines Schlosses in einem Sockel sicherbar ist.

Der Erfindung liegt die Aufgabe zugrunde, einen Signalpfosten der eingangs genannten Art zu schaffen, der bei einem einfachen Aufbau zuverlässig und kostengünstig auswechselbar zu montieren und betreiben sowie zu warten und auch in ein mehrere Signalpfosten umfassendes System zu integrieren ist.

Erfindungsgemäß wird die Aufgabe durch die Merkmale der unabhängigen Ansprüche gelöst.

Ein Signalpfosten umfasst ein Gehäuse mit mindestens einer mit einer elektronischen Steuereinheit verbundenen Leuchteinrichtung und einem mit einer Schließeinrichtung sicherbaren ersten Verschlusselement an einem Fußende, das mit einem zweiten Verschlusselement eines ortsfest montierbaren Sockels zusammenwirkt, wobei das Gehäuse einen modularen Aufbau aufweist und zumindest die Leuchteinrichtung und das erste Verschlusselement unterschiedlichen mittels einer Zugeinrichtung miteinander verbindbaren Modulen zugeordnet sind.

Erfindungsgemäß ist ein Kopfmodul des Gehäuses mit mindestens einer Einschaltvorrichtung bestückt und auf der dem ersten Verschlusselement zugewandten Seite mit einer Zugstange der Zugeinrichtung verbunden. Das Kopfmodul bildet einen oberen Abschluss des Gehäuses des Signalpfostens und die Zugstange erstreckt sich von dem Kopfmodul durch die Vielzahl der übereinander angeordneten Module, die das Gehäuse bilden, bis zu dem ersten Verschlusselement, an dem sie ebenfalls festlegbar ist.

Der Signalpfosten soll beispielsweise im Umfeld und zur Absicherung eines Fußgängerüberwegs oder gleichen dienen und stellt ein autarkes Warnsystem im Strassenverkehr dar. Selbstverständlich sind Farben, Blinkfrequenzen, Helligkeiten der Leuchteinrichtung entsprechend den örtlichen Vorschriften anpassbar. Der Signalpfosten enthält einen Hohlraum in seinem Gehäuse, das insbesondere aus einem Kunststoff und/oder Metall gefertigt ist, zur Unterbringung technischer Komponenten, insbesondere zur vandalismusgeschützten Aufnahme der Steuereinheit. Die Leuchteinrichtung kann beispielsweise in eine Öffnung des entsprechenden Moduls des Gehäuses eingesetzt oder auf die Wandung des Moduls aufgesetzt sein und neben aktiven Elementen auch beispielsweise Reflektionseinrichtungen umfassen.

Aufgrund des modularen Aufbaus des Signalpfostens bzw. dessen Gehäuses, ist eine Wartung oder Reparatur nach der Demontage leicht zu bewerkstelligen und insbesondere auch kostengünstig und schnell, da gegebenenfalls einzelne Module zu tauschen sind.

Die Zugeinrichtung kann derart gestaltet sein, dass sie erst nach der Demontage des ersten Verschlusselementes von dem zweiten Verschlusselement zu lösen ist, um die einzelnen Module des Gehäuses voneinander zu trennen. Erfindungsgemäß umfasst die Zugeinrichtung eine kopfseitig festgelegte Zugstange und fussseitig, also im Bereich des ersten Verschlusselements, ein Sicherungselement oder ein Spannelement.

Um den Signalpfosten beziehungsweise dessen Gehäuse sicher zu Austausch-, Wartungs- und Reparaturzwecken lösbar zu verankern, ist in einem Untergrund, beispielsweise im Erdreich, der Sockel fest verankert, der das zweite Verschlusselement umfasst oder aufweist. Das zweite Verschlusselement des Sockels ist zum Zusammenwirken mit dem an dem Fußende des Gehäuses des Signalpfostens angeordneten ersten Verschlusselement ausgebildet, die beispielsweise miteinander verrasten und/oder kraftschlüssig miteinander lösbar verbunden sind.

Damit das Gehäuse des Signalpfostens nicht unbefugt von dem Sockel getrennt werden kann, ist eine Schließeinrichtung vorgesehen. Die Schließeinrichtung kann beispielsweise als ein einfaches mechanisches Steckschloss ausgebildet sein oder einen mit einem Schlüssel betätigbaren Schließzylinder umfassen, wobei der Schlüssel als ein mechanischer und/oder elektronischer Schlüssel, beispielsweise mit einem Transponder oder dergleichen ausgestattet sein kann.

Der Steuereinheit kann beispielsweise zum Einschalten der Leuchteinrichtung ein Schalter, insbesondere ein Tastschalter oder wie im Folgenden erläutert ein Sensor zugeordnet sein.

Die Leuchteinrichtung kann im Inneren des Moduls des Gehäuses, das entsprechende Öffnungen aufweist, oder umfangsseitig auf der Außenfläche angeordnet sein. Selbstverständlich ist eine vor Schmutz und/oder Beschädigung schützende, beispielsweise eine optisch optimierte Überdeckung, vorteilhaft.

Die Unteransprüche stellen vorteilhafte Ausgestaltungen der Erfindung dar.

Damit der Signalpfosten im Wesentlichen autark zu betreiben ist, weist das Gehäuse ein mit Photovoltaikelementen bestücktes Modul und/oder ein mit Reflektoren bestücktes Modul und/oder ein in seinem Inneren mindestens einen Akkumulator aufweisendes Modul und/oder ein in seinem Inneren mindestens die elektronische Steuereinheit aufnehmendes Modul auf. Die einzelnen Module können mittels elektrischer Steckvorrichtungen unmittelbar oder über eine Art Kabelbaum in Inneren des Gehäuses miteinander elektrisch gekoppelt werden.

Zur definierten mechanischen Kopplung und Ausrichtung sind zwischen einzelnen Modulen Zentrierringe angeordnet. Selbstverständlich können zwischen den Zentrierringen und den einzelnen Modulen auch Dichtungen vorgesehen sein, um ein Eindringen von Feuchtigkeit und/oder Schmutz in das Innere des Gehäuses zu verhindern.

Damit eine Demontage des Signalpfostens von dem Sockel relativ einfach und schnell zu bewerkstelligen ist, bildet das erste Verschlusselement mit dem zweiten Verschlusselement einen Bajonettverschluss, wobei das erste Verschlusselement mit dem zweiten Verschlusselement lagearretierend verrastbar ist.

Das zweite Verschlusselement des Bajonettverschlusses umfasst beispielsweise neben einer insbesondere zylindrischen Aufnahme zwei geöffnete Nuten, wobei das erste Verschlusselement an dem Fußende des Gehäuses des Signalpfostens zum Zusammenwirken mit dem zweiten Verschlusselement beispielsweise einen zylindrischen Führungsansatz und zwei in den Nuten des Sockels verriegelbare Querstifte umfasst. Der derart gebildete Bajonettverschluss kann das Gehäuse gegenüber dem Sockel insbesondere in einer vorgegebenen Lage und bei einer Anordnung von Rastelementen auch arretierbar haltern. Damit das Gehäuse des Signalpfostens in seiner montierten Endlage eine definierte Position gegenüber dem im Erdreich oder auf einem Untergrund festgelegten Sockel einnimmt, ist zweckmäßigerweise das erste Verschlusselement mit dem zweiten Verschlusselement lagearretierend verrastbar.

Darüber hinaus umfasst der Bajonettverschluss eine axial wirksame Federeinrichtung, die das Gehäuse im montierten Zustand gegenüber dem Sockel vorspannt. Hierbei können beispielsweise die Querstifte des Bajonettverschlusses belastet werden.

Nach einer Weiterbildung umfasst die Schließeinrichtung ein Schaltschloss, das in eine Queröffnung eines Zentrierrings oder eines Moduls des Gehäuses einsetzbar ist, wobei das Schaltschloss mechanisch mit einem Riegelbolzen zusammenwirkt und elektrisch/elektronisch mit der Steuereinheit verbunden ist. Mit dem Schaltschloss, das entweder unmittelbar mit Schaltkontakten ausgestattet sein kann oder mit einem Aktuator Schaltkontakte beaufschlagt oder als elektronisches Schaltschloss mittels einer einlesbaren oder eingebbaren Codierung verschiedene Schaltzustände einnimmt, lässt sich die Steuereinheit beispielsweise in einen Programmier- oder Betriebsmodus oder dergleichen versetzen. Gleichzeitig betätigt das Schaltschloss den Riegelbolzen, der das Gehäuse des Signalpfostens gegenüber dem Sockel in der montierten Endlage verriegelt.

In Ausgestaltung ist der Riegelbozen derart an dem Gehäuse gelagert, dass er in einer verriegelten Lage federbelastet in einer Öffnung des Sockels einliegt und über mindestens ein Kopplungselement derart mit dem Schaltschloss verbunden ist, dass er zur Entriegelung entgegen der Federwirkung aus der Öffnung der Sockels verlagerbar ist. Selbstverständlich kann der Riegelbolzen in der verriegelten Lage eine Verdrehung des Gehäuses relativ zu dem Sockel verhindern und derart die Endlage des Gehäuses gegenüber dem Sockel festlegen, insbesondere wenn der Riegelbozen mit einem relativ geringen Spiel in der zugordneten Öffnung aufgenommen und zuverlässig in dem Inneren des Gehäuses geführt ist.

Zweckmäßigerweise schaltet das Schaltschloss der Schließeinrichtung die Steuereinheit in einen Programmier- und/oder Wartungs- und/oder Betriebsmodus.

Vorzugsweise ist die Steuereinheit mit einer Einschaltvorrichtung der Leuchteinrichtung sowie mindestens einem Akkumulator verbunden und umfasst ein elektronisches Lademanagement für den Akkumulator. Beispielsweise kann zur Energieversorgung eine Kopplung mit einem Stromnetz erfolgen oder das Gehäuse ist mit den Photovoltaikelementen bestückt.

Die Einschaltvorrichtung umfasst mehrere Sensoren zur Erfassung einer Umgebungshelligkeit, einer Temperatur und/oder einer Bewegung, die zur Auswertung der Sensorsignale und zur Steuerung der Leuchteinrichtung mit der Steuereinheit verbunden sind. Um insbesondere ein Einschalten der Leuchteinrichtung bei aufgewirbeltem Schmutz und oder fliegenden Blättern oder dergleichen zu verhindern, erfasst beispielsweise einer der Sensoren Informationen, die auf einen Menschen schließen lassen, also beispielsweise eine bestimmte Temperatur oder Temperaturdifferenz, vorgegebene Bewegungsabläufe, insbesondere einer Überstreichbewegung einer menschlichen Hand, eine Geschwindigkeit, mit der der Sensor berührt oder überstrichen wird und dergleichen. Entsprechende Werte sind in einer Speichereinrichtung der elektronischen Steuereinheit, die im Weiteren einen Microcomputer umfasst, auslesbar und gegebenenfalls einstellbar hinterlegt.

Vorteilhafterweise umfasst die Leuchteinrichtung RGB-Leuchtdioden (LEDs), deren Lichtfarbe und Leuchtverhalten an der Steuereinheit einstellbar ist. Bei den Leuchtdioden kann es sich um sogenannte High-Power-LEDs handeln. Die Farbe, insbesondere die Lichtfarbe und/oder das Leuchtverhalten lassen sich einstellen, so dass die LEDs beispielsweise in Abhängigkeit von der Umgebung, insbesondere der Helligkeit in bestimmten Farben blinken oder ein Dauerlicht abgeben. Die LEDs können beliebig an oder in dem Gehäuse angeordnet sein, beispielsweise auch hinter Blenden, die die LEDs vor einer Verschmutzung und/oder Beschädigung schützen. Sonach sind die eingeschalteten Signalpfosten von Verkehrsteilnehmern wahrnehmbar. Im Weiteren kann die Steuereinheit auch nur bestimmte LEDs ansteuern, um beispielsweise eine Blendung zu vermeiden. Darüber hinaus entsprechen selbstverständlich die Farben und das Blinkverhalten den gängigen Vorschriften bzw. sind entsprechend anpassbar.

Zur Kommunikation mit Programmiergeräten und/oder anderen Signalpfosten umfasst die Steuereinheit mindestens eine Netzwerk-Schnittstelle. Die Netzwerkschnittstelle kann beispielsweise eine drahtlose Kommunikation sicherstellen, insbesondere auch über das Internet, so dass nicht nur eine Kommunikation mehrerer beispielsweise gruppierter Signalpfosten, die einem Fußgängerüberweg zugeordnet sind, untereinander sondern auch deren Zustandsüberprüfung im Rahmen einer Fernwartung möglich ist. Im Weiteren sind so genannte Bluetooth-Schnittstellen oder Near Field Communication (NFC) nicht ausgeschlossen und bedarfsweise kann auch eine bekannte drahtgebundene Kommunikation stattfinden.

Vorzugsweise ist die Steuereinheit über die Netzwerk-Schnittstelle mit weiteren Verkehrsleit- und/oder Sicherungssystemen und/oder Verkehrsteilnehmererfassungsgeräten gekoppelt. Sonach kann beispielsweise auch eine Fahrzeugannäherung über bekannte Kommunikationsgeräte erfasst werden und zu einer Aktivierung des Signalpfostens führen. Im Weiteren kann beispielsweise ein Signal einer Verkehrsampel oder eines einer Ampelschaltung zugeordneten Schalters oder der Einschaltvorrichtung des Signalpfostens an der Netzwerk-Schnittstelle anliegen. Selbstverständlich kann die Schnittstelle der Steuereinheit des Signalpfostens auch an einem in einem Schaltschrank untergebrachten Schaltmodul oder über BUS-Leitungen an weiteren Steuerungsmodulen angeschlossen sein. Hierbei kann die Netzwerk-Schnittstelle drahtlos oder drahtgebunden sein, wobei Signalpfosten nach der Erfindung bevorzugt drahtlos miteinander kommunizieren, aber auch eine drahtgebundene Vernetzung möglich ist.

Bei einem System mehrerer Signalpfosten können deren jeweiligen Steuereinheiten miteinander gekoppelt sein oder es ist einem quasi «Master»-Signalpfosten eine Steuereinheit, insbesondere eine übergeordnete Steuereinheit, zugeordnet und die weiteren Signalpfosten umfassen lediglich einfache untergeordnete Steuerungen, die die Kommunikation mit dem «Master»-Signalpfosten ermöglichen. Die drahtlos verbundenen Steuereinheiten ermöglichen autarke Gruppen von Signalpfosten.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Es zeigt:
- Fig. 1: eine schematische Teildarstellung eines Signalpfostens nach der Erfindung,
- Fig. 2: eine schematische Darstellung des Signalpfostens nach Fig. 1,
- Fig. 3: eine teilweise Explosionsdarstellung des Signalpfostens nach Fig. 1,
- Fig. 4: eine Darstellung eines Sockels des Signalpfostens nach Fig. 2 und
- Fig. 5: eine schematische Explosionsdarstellung der Einzelheit V nach Fig. 1.

Der Signalpfosten 1 umfasst ein im Querschnitt zylindrisches Gehäuse 2, das aus mehreren einzelnen Modulen 28 mit zwischenangeordneten Zentrierringen 29 zusammengesetzt ist. Ein Kopfmodul 30 des Gehäuses 2 ist mit mindestens einer Einschaltvorrichtung bestückt, die eine Sensorfarm 3 umfasst, wobei das Kopfmodul 30 mit einer Zugstange 31 einer Zugeinrichtung fest verbunden ist. Die Zugstange 31 der Zugeinrichtung erstreckt sich bis zu einem ersten Verschlusselement 14, das an dem Gehäuse 2 fussseitig angeordnet ist. Hier ist die Zugstange 31 zur Verspannung des Gehäuses mit einer Spannmutter 32 bestückt.

Die an dem Kopfmodul 30 angeordnete Sensorfarm 3 umfasst insbesondere Sensoren zur Erfassung der Umgebungshelligkeit sowie eines Menschen, also beispielsweise einen Infrarotsensor und/oder Temperatursensor oder dergleichen. Diese Sensoren bilden eine Einschaltvorrichtung, der selbstverständlich auch ein manuell betätigbarer Schalter zugeordnet sein kann.

Im Weiteren ist dem Gehäuse 2 ein sich an das Kopfmodul 30 anschließendes Modul 28 mit Reflektoren 4 zugeordnet, die sich um den Umfang des Gehäuses 2 respektive des zugeordneten Moduls 28 erstrecken, so dass sie von allen Seiten sichtbar sind. An das mit den Reflektoren 4 bestückte Modul 28 schließt sich ein Zentrierring 29 mit Ausnehmungen für die beiden benachbarten Module 28 an, wobei das auf den Zentrierring 29 folgende Modul 28 mit einer Leuchteinrichtung 5 mit einer Mehrzahl von Leuchtdioden 6, insbesondere so genannten High-Power-LEDs, an. Die Leuchtdioden 6 sind über den Umfang des Gehäuses 2 verteilt angeordnet und können beispielsweise als RBG-Dioden ausgeführt sein, um verschiedene Farben darzustellen. Selbstverständlich ist sowohl eine komplett über den Umfang oder eine partiell verteilte Anordnung der Leuchtdioden 6 möglich.

Das mit der Leuchteinrichtung 5 bestückte Modul 28 ist wieder randseitig in einem Zentrierring 29 gehalten, der im Weiteren ein Modul 28 haltert, das außenseitig mit Photovoltaikelemente 7 zur Erzeugung elektrischer Energie bestückt ist und in seinem Inneren eine Steuereinheit 8 aufnimmt. Die Photovoltaikelemente 7 sind über eine Steuereinheit 8, die ein elektronisches Lademanagement 9 umfasst, mit einem Akkumulator 10 gekoppelt, der den Signalpfosten 1 mit elektrischer Energie versorgt, sobald keine Sonne scheint. Der Ackumulator 10 ist in einem gegenüber dem vorgeordneten Modul 28 zentrierten Modul 28 gehalten.

Die Steuereinheit 8 umfasst neben einem Mikrocomputer 11 zur Auswertung der Sensorsignale der Sensorfarm 3 und zur Ansteuerung der Leuchtdioden 6 der Leuchteinrichtung 5 eine Speichereinrichtung 12 sowie Schnittstellen 13 zum Anschluss weiterer Computergeräte beispielsweise zur Wartung oder Programmierung, wobei mindestens einer der Schnittstellen 13 als eine drahtlose Netzwerk-Schnittstelle ausgebildet ist, um den Signalpfosten 1 insbesondere zur Fernwartung und/oder Zustandsüberwachung mit einem Zentralrechner und oder zur synchronisierten Schaltung der Leuchtdioden 6 der Leuchteinrichtung 5 mit weiteren Signalpfosten 1 zu koppeln. Im Weiteren kann über die Schnittstellen 13 auch eine Kommunikation mit weiteren Verkehrsleit- und/oder Sicherungssystemen und/oder Verkehrsteilnehmererfassungsgeräten erfolgen. Selbstverständlich kann die Steuereinheit 8 auch lediglich einzelne Leuchtdioden 6 der Leuchteinrichtung 5 zum Leuchten ansteuern, um eine Blendung in der Umgebung zu vermeiden.

Zur mechanischen lösbaren Befestigung des Signalpfostens 1 weist das Gehäuse 2 an einem Fußende ein erstes Verschlusselement 14 auf, das mit einem zweiten Verschlusselement 15 eines ortsfest festlegbaren Sockels 16 einen Bajonettverschluss 17 bildet. Das zweite Verschlusselement 15 weist eine Rastkurve 18 auf, in die Querstifte des ersten Verschlusselements 14 eingreifen. Hierbei erfolgt eine Zentrierung des Gehäuses 2 zu dem Sockel 16 durch einen zylindrischen Ansatz 19, der in eine korrespondierende Ausnehmung 20 eingreift. Der im Wesentlichen rohrförmige Sockel 16 kann beispielsweise in einer Bohrung im Untergrund verankert werden.

Zur Sicherung des an dem Sockel 16 montierten Gehäuses 2 ist eine Schließeinrichtung 21 vorgesehen, die einen in einen Zentrierring 29 des Gehäuses 2 eingesetzten Schließzylinder 22 eines elektrischen oder elektronischen Schaltschlosses 23 umfasst. Nicht näher dargestellte Schaltkontakte des Schaltschlosses 23 sind mit der Steuereinheit 8 verbunden, um diese beispielsweise in einen Wartungs-/Programmier- und/oder Betriebszustand zu versetzen. Im Weiteren ist der Schießzylinder 22 über ein als ein Zugseil 24 ausgebildetes Kopplungselement 25 mit einem Riegelbolzen 26 verbunden, der fußseitig in dem Gehäuse 2 gelagert ist und in der montierten Endlage in eine Öffnung 27 im Sockel 16 federbelastet eintaucht. Bei einer entsprechenden Drehbewegung des Schließzylinders 22 wird der Riegelbolzen 26 aus der Öffnung gezogen und der Bajonettverschluss 17 ist öffenbar, um das Gehäuse 2 von dem Sockel 16 zu entfernen. In der verriegelten Endlage nimmt das Schaltschloss 23 eine Schalt- und Schließstellung zur Herstellung der Betriebsbereitschaft der Steuereinheit 8 ein.

Selbstverständlich kann der Schließzylinder 22 Bestandteil einer Schließanlage sein, so dass mit einem Schlüssel mehrere Schaltschlösser oder dergleichen zu schließen sind.

Nach dem Öffnen des Bajonettverschlusses 17 und der Trennung des Gehäuses 2 von dem Sockel 16 kann die Spannmutter 32 gelöst und das Gehäuse 2 in seine einzelnen Module 28 und Zentrierringe 29 zerlegt werden, wobei die elektrischen/elektronischen Komponenten über Steckkontakte, oder eine entsprechende Verdrahtung 33 miteinander verbunden sind.

### Bezugszeichen

| | | | |
|---|---|---|---|
| 1. | Signalpfosten | 18. | Rastkurve |
| 2. | Gehäuse | 19. | Ansatz |
| 3. | Sensorfarm | 20. | Ausnehmung |
| 4. | Reflektor | 21. | Schließeinrichtung |
| 5. | Leuchteinrichtung | 22. | Schließzylinder |
| 6. | Leuchtdiode | 23. | Schaltsch loss |
| 7. | Photovoltaikelement | 24. | Zugseil |
| 8. | Steuereinheit | 25. | Kopplungselement |
| 9. | Lademanagement | 26. | Riegelbolzen |
| 10. | Akkumulator | 27. | Öffnung |
| 11. | Mikrocomputer | 28. | Modul |
| 12. | Speichereinrichtung | 29. | Zentrierring |
| 13. | Schnittstelle | 30. | Kopfmodul |
| 14. | Verschlusselement | 31. | Zugstange |
| 15. | Verschlusselement | 32. | Spannmutter |
| 16. | Sockel | 33. | Verdrahtung |
| 17. | Bajonettverschluss | | |

## Patentansprüche

1. Signalpfosten (1) mit einer elektronischen Steuereinheit (8) und einem Gehäuse (2) mit mindestens einer mit der elektronischen Steuereinheit (8) verbundenen Leuchteinrichtung (5) und mit einem mit einer Schließeinrichtung (21) versehenen und damit sicherbaren ersten Verschlusselement (14) an einem Fußende, Z und mit einem Sockel (16), wobei das erste Verschlusselement (14) mit einem zweiten Verschlusselement (15) des ortsfest montierbaren Sockels (16) zusammenwirkt, wobei das Gehäuse (2) einen modularen Aufbau aufweist und zumindest die Leuchteinrichtung (5) und das erste Verschlusselement (14) unterschiedlichen mittels einer Zugeinrichtung miteinander verbindbaren Modulen (28) zugeordnet sind, wobei ein Kopfmodul (30) des Gehäuses (2) mit mindestens einer Einschaltvorrichtung bestückt und auf der dem ersten Verschlusselement (14) zugewandten Seite mit einer Zugstange (31) der Zugeinrichtung verbunden ist, wobei das Kopfmodul (30) einen oberen Abschluss des Gehäuses (2) des Signalpfostens (1) bildet und die Zugstange (24) sich von dem Kopfmodul (30) durch die Vielzahl der übereinander angeordneten Module (2), die das Gehäuse (2) bilden, bis zu dem ersten Verschlusselement (14), an dem sie ebenfalls festgelegt ist, erstreckt.

2. Signalpfosten (1) nach Anspruch 1, **dadurch gekennzeichnet, dass** das Gehäuse (2) ein mit Photovoltaikelementen (7) bestücktes Modul (28) und/oder ein mit Reflektoren (4) bestücktes Modul (28) und/oder ein in seinem Inneren mindestens einen Akkumulator (10) aufweisendes Modul (28) und/oder ein in seinem Inneren mindestens die elektronische Steuereinheit (8) aufnehmendes Modul (28) aufweist.

3. Signalpfosten (1) nach Anspruch 1 oder 2, **dadurch gekennzeichnet, dass** zwischen einzelnen Modulen (28) Zentrierringe (29) angeordnet sind.

4. Signalpfosten (1) nach Anspruch 1, **dadurch gekennzeichnet, dass** das erste Verschlusselement (14) mit dem zweiten Verschlusselement (15) einen Bajonettverschluss (17) bildet, wobei das erste Verschlusselement (14) mit dem zweiten Verschlusselement (15) lagearretierend verrastbar ist.

5. Signalpfosten (1) nach Anspruch 4, **dadurch gekennzeichnet, dass** der Bajonettverschluss (17) eine axial wirksame Federeinrichtung umfasst, die das Gehäuse (2) im montierten Zustand gegenüber dem Sockel (16) vorspannt.

6. Signalpfosten (1) nach Anspruch 1, **dadurch gekennzeichnet, dass** die Schließeinrichtung (21) ein Schaltschloss (23) umfasst, das in eine Queröffnung eines Zentrierrings (29) oder eines Moduls (28) des Gehäuses (2) einsetzbar ist, wobei das Schaltschloss (23) mechanisch mit einem Riegelbolzen (26) zusammenwirkt und elektrisch/elektronisch mit der Steuereinheit (8) verbunden ist.

7. Signalpfosten (1) nach Anspruch 6, **dadurch gekennzeichnet, dass** der Riegelbozen (26) derart an dem Gehäuse (2) gelagert ist, dass er in einer verriegelten Lage federbelastet in einer Öffnung (27) des Sockels (16) einliegt und über mindestens ein Kopplungselement (25) derart mit dem Schaltschloss (23) verbunden ist, dass er zur Entriegelung entgegen der Federwirkung aus der Öffnung (27) des Sockels (16) verlagerbar ist.

8. Signalpfosten (1) nach einem der Ansprüche 6 bis 7, **dadurch gekennzeichnet, dass** das Schaltschloss (23) der Schließeinrichtung (21) die Steuereinheit (8) in einen Programmier- und/oder Wartungs- und/oder Betriebsmodus schaltet.

9. Signalpfosten (1) nach einem der Ansprüche 1 bis 8, **dadurch gekennzeichnet, dass** die Steuereinheit (8) mit einer Einschaltvorrichtung der Leuchteinrichtung (5) sowie dem mindestens einen Akkumulator (10) verbunden ist und ein elektronisches Lademanagement (9) für den Akkumulator (10) umfasst.

10. Signalpfosten (1) nach Ansprüche 1 bis 9, **dadurch gekennzeichnet, dass** die Einschaltvorrichtung mehrere Sensoren zur Erfassung einer Umgebungshelligkeit, einer Temperatur und/oder einer Bewegung umfasst, die zur Auswertung der Sensorsignale und zur Steuerung der Leuchteinrichtung (5) mit der Steuereinheit (8) verbunden sind.

11. Signalpfosten (1) nach einem der Ansprüche 1 bis 10, **dadurch gekennzeichnet, dass** die Leuchteinrichtung (5) RGB-Leuchtdioden (6) umfasst, deren Lichtfarbe und Leuchtverhalten an der Steuereinheit (8) einstellbar sind.

12. Signalpfosten (1) nach einem der Ansprüche 1 bis 11, **dadurch gekennzeichnet, dass** die Steuereinheit (8) mindestens eine Netzwerk-Schnittstelle (13) umfasst.

13. Signalpfosten (1) nach Anspruch 12, **dadurch gekennzeichnet, dass** die Steuereinheit (8) über die Netzwerk-Schnittstelle (13) mit weiteren Verkehrsleit- und/oder Sicherungssystemen und/oder Verkehrsteilnehmererfassungsgeräten gekoppelt ist.

14. System mehrerer Signalpfosten (1) nach Anspruch 1, die über ihre jeweiligen Steuereinheiten (8) miteinander gekoppelt sind und optional eine gemeinsame Steuereinheit (8) umfassen.

## Claims

1. Signalling pillar (1) with an electronic control unit (8) and a housing (2) with at least one lighting device (5) connected to the electronic control unit (8) and with a first locking element (14) at a base end, which is provided with a closing device (21) and can thus be secured, and with a base footing (16), wherein the first locking element (14) co-operates with a second locking element (15) of the fixedly mountable base footing (16), wherein the housing (2) has a modular design concept and at least the lighting device (5) and the first locking element (14) are associated with different modules (28) which can be connected to one another by means of a pulling device, wherein a head module (30) of the housing (2) is equipped with at least one switch-on device and is connected to a pull rod (31) of the pulling device on the side facing the first locking element (14), wherein the head module (30) forms an upper end of the housing (2) of the signalling pillar (1) and the pull rod (24) extends from the head module (30) through the plurality of modules (2) arranged one above the other, which form the housing (2), up to the first locking element (14), to which it is also fixed.

2. Signalling pillar (1) according to claim 1, **characterised in that** the housing (2) has a module (28) equipped with photovoltaic elements (7) and/or a module (28) equipped with reflectors (4) and/or a module (28) having at least one accumulator (10) in its interior and/or a module (28) accommodating at least the electronic control unit (8) in its interior.

3. Signalling pillar (1) according to claim 1 or 2, **characterised in that** centring rings (29) are arranged between individual modules (28).

4. Signalling pillar (1) according to claim 1, **characterised in that** the first locking element (14) forms a bayonet lock (17) with the second locking element (15), wherein the first locking element (14) can be latched in a position-locking manner with the second locking element (15).

5. Signalling pillar (1) according to claim 4, **characterised in that** the bayonet lock (17) comprises an axially effective spring device which pretensions the housing (2) relative to the base footing (16) in the mounted state.

6. Signalling pillar (1) according to claim 1, **characterised in that** the closing device (21) comprises a switching lock (23) which can be inserted into a transverse opening of a centring ring (29) or a module (28) of the housing (2), wherein the switching lock (23) interacts mechanically with a locking bolt (26) and is electrically/electronically connected to the control unit (8).

7. Signalling pillar (1) according to claim 6, **characterised in that** the locking bolt (26) is mounted on the housing (2) in such a way that, in a locked position, it lies spring-loaded in an opening (27) of the base footing (16) and is connected to the switching lock (23) via at least one coupling element (25) in such a way that it can be displaced out of the opening (27) of the base footing (16) counter to the spring effect for unlocking.

8. Signalling pillar (1) according to one of claims 6 to 7, **characterised in that** the switching lock (23) of the closing device (21) switches the control unit (8) into a programming and/or maintenance and/or operating mode.

9. Signalling pillar (1) according to one of claims 1 to 8, **characterised in that** the control unit (8) is connected to a switch-on device of the lighting device (5) and to the at least one accumulator (10) and comprises an electronic charging management (9) for the accumulator (10).

10. Signalling pillar (1) according to claims 1 to 9, **characterised in that** the switch-on device comprises a plurality of sensors for detecting an ambient brightness, a temperature and/or a movement, which are connected to the control unit (8) for evaluating the sensor signals and for controlling the lighting device (5).

11. Signalling pillar (1) according to one of claims 1 to 10, **characterised in that** the lighting device (5) comprises RGB LED (light-emitting diodes) (6), wherein the light colour and the lighting behaviour of which can be adjusted at the control unit (8).

12. Signalling pillar (1) according to one of claims 1 to 11, **characterised in that** the control unit (8) comprises at least one network interface (13).

13. Signalling pillar (1) according to claim 12, **characterised in that** the control unit (8) is coupled via the network interface (13) to further traffic guidance and/or safety systems and/or road user detection devices.

14. System of several signalling pillars (1) according to claim 1, which are coupled to each other via their respective control units (8) and optionally comprise a common control unit (8).

## Revendications

1. Colonne de signalisation (1) avec une unité de commande électronique (8) et un boîtier (2) avec au moins un dispositif d'éclairage (5) connecté à l'unité de commande électronique (8) et avec un premier élément de verrouillage (14) à une extrémité de la base, qui est pourvu d'un dispositif de fermeture (21) et peut ainsi être sécurisé, et avec une semelle de base (16), dans lequel le premier élément de verrouillage (14) coopère avec un deuxième élément de verrouillage (15) de la semelle de base fixe (16), dans lequel le boîtier (2) a un concept modulaire et au moins le dispositif d'éclairage (5) et le premier élément de verrouillage (14) sont associés à différents modules (28) qui peuvent être connectés l'un à l'autre au moyen d'un dispositif de traction, dans lequel un module de tête (30) du boîtier (2) est équipé d'au moins un dispositif d'activation et est relié à une tige de traction (31) du dispositif de traction du côté du premier élément de verrouillage (14), dans lequel le module de tête (30) forme une extrémité supérieure du boîtier (2) de la colonne de signalisation (1) et la tige de traction (24) s'étend du module de tête (30) à travers la pluralité de modules (2) disposés l'un au-dessus de l'autre, qui forment le boîtier (2), jusqu'au premier élément de verrouillage (14), auquel elle est également fixée.

2. Colonne de signalisation (1) selon la revendication 1, **caractérisée en ce que** le boîtier (2) comporte un module (28) équipé d'éléments photovoltaïques (7) et/ou un module (28) équipé de réflecteurs (4) et/ou un module (28) comportant en son sein au moins un accumulateur (10) et/ou un module (28) accueillant en son sein au moins l'unité de commande électronique (8).

3. Colonne de signalisation (1) selon la revendication 1 ou 2, **caractérisée par le fait que** des anneaux de centrage (29) sont disposés entre les modules individuels (28).

4. Colonne de signalisation (1) selon la revendication 1, **caractérisée par le fait que** le premier élément de verrouillage (14) forme une serrure à baïonnette (17) avec le second élément de verrouillage (15), le premier élément de verrouillage (14) pouvant être verrouillé en position avec le second élément de verrouillage (15).

5. Colonne de signalisation (1) selon la revendication 4, **caractérisée par le fait que** la serrure à baïonnette (17) comprend un dispositif à ressort à effet axial qui précontraint le boîtier (2) par rapport à la semelle de base (16) à l'état monté.

6. Colonne de signalisation (1) selon la revendication 1, **caractérisée en ce que** le dispositif de fermeture (21) comprend un verrou de commutation (23) qui peut être inséré dans une ouverture transversale d'un anneau de centrage (29) ou d'un module (28) du boîtier (2), dans lequel le verrou de commutation (23) interagit mécaniquement avec un boulon de verrouillage (26) et est connecté électriquement/électroniquement à l'unité de commande (8).

7. Colonne de signalisation (1) selon la revendication 6, **caractérisée par le fait que** le boulon de verrouillage (26) est monté sur le boîtier (2) de telle sorte qu'en position verrouillée, il repose sur un ressort dans une ouverture (27) de la semelle de base (16) et est relié au verrou de commutation (23) par l'intermédiaire d'au moins un élément de couplage (25) de telle sorte qu'il peut être déplacé hors de l'ouverture (27) de la semelle de base (16) à l'encontre de l'effet de ressort pour le déverrouillage.

8. Colonne de signalisation (1) selon l'une des revendications 6 à 7, **caractérisée par le fait que** le verrou de commutation (23) du dispositif de fermeture (21) fait passer l'unité de commande (8) en mode de programmation et/ou de maintenance et/ou de fonctionnement.

9. Colonne de signalisation (1) selon l'une des revendications 1 à 8, **caractérisée par le fait que** l'unité de commande (8) est connectée à un dispositif d'activation du dispositif d'éclairage (5) et à l'au moins un accumulateur (10) et comprend une gestion électronique de la charge (9) pour l'accumulateur (10).

10. Colonne de signalisation (1) selon les revendications 1 à 9, **caractérisée par le fait que** le dispositif d'activation comprend une pluralité de capteurs pour détecter une luminosité ambiante, une température et/ou un mouvement, qui sont connectés à l'unité de commande (8) pour évaluer les signaux des capteurs et pour commander le dispositif d'éclairage (5).

11. Colonne de signalisation (1) selon l'une des revendications 1 à 10, **caractérisée par le fait que** le dispositif d'éclairage (5) comprend des LED (diodes électroluminescentes) RVB (6), dont la couleur de la lumière et le comportement lumineux peuvent être réglés au niveau de l'unité de commande (8).

12. Colonne de signalisation (1) selon l'une des revendications 1 à 11, **caractérisée par le fait que** l'unité de commande (8) comprend au moins une interface réseau (13).

13. Colonne de signalisation (1) selon la revendication 12, **caractérisée par le fait que** l'unité de commande (8) est couplée, via l'interface réseau (13), à d'autres systèmes de guidage du trafic et/ou de sécurité et/ou à des dispositifs de détection des usagers de la route.

14. Système de plusieurs colonnes de signalisation (1) selon la revendication 1, qui sont couplées les unes aux autres par l'intermédiaire de leurs unités de commande respectives (8) et comprennent éventuellement une unité de commande commune (8).
